# EUROPÄISCHE PATENTSCHRIFT

(11) **EP 0 748 924 B1**
(45) Veröffentlichungstag und Bekanntmachung des Hinweises auf die Patenterteilung: **12.06.2002**
(21) Anmeldenummer: 96107343.4
(22) Anmeldetag: 09.05.1996
(51) Int. Cl.: E21B 21/06

(54) **Spülungstanksystem**
Tank system for drillingmud
Installation de réservoirs de stockage pour les boues de forage

(30) Priorität: 17.06.1995 DE 29509875 U
(43) Veröffentlichungstag der Anmeldung: 18.12.1996
(73) Patentinhaber: BENTEC GMBH Drilling & Oilfield Systems, 48455 Bad Bentheim (DE)
(72) Erfinder: Plasger, Heinrich, 48645 Schüttorf (DE)
(74) Vertreter: Köckeritz, Günter

(56) Entgegenhaltungen:
- DE-A- 3 238 647
- DE-A- 3 316 051
- FR-A- 2 617 899
- US-A- 4 457 627
- US-A- 4 552 463
- US-A- 5 333 752

## Beschreibung

Die Erfindung betrifft ein Tanksystem für die Aufbereitung der Spülung aus Bohrungen als Teil einer Bohranlage.

Es sind Tanksysteme herkömmlicher Landbohranlagen bekannt, die aus zwei oder mehreren rechteckigen Tanks bestehen, in welchen die Spülung über Tage aufbereitet und gelagert wird. Für die Lagerung der Reservespülung werden entweder rechteckige Tanks oder Silos verwendet. Nachteil derartiger Tanksysteme ist die Tatsache, daß sich die Feststoffe, die in der Spülung enthalten sind, in den Ecken der rechteckigen Tanks absetzen und diese deshalb jeweils vor Auswechseln der Spülung und vor Umbauten der Bohranlagen gereinigt werden müssen. Neben dem hohen Zeitaufwand, der dafür nötig ist, führt das Absetzen der Feststoffe dazu, daß die Spülung zu einemn erheblichen Prozentsatz nicht mehr homogen ist und daß sich das nutzbare Tankvolumen verringert. Das Einsatzgebiet von rechteckigen Tanks liegt insbesondere dort, wo für Bohranlagen eine Transportierbarkeit notwendig ist. Desweiteren ist der Anschluß von rechteckigen Tanks untereinander aber kompliziert und zeitaufwendig.

In der FR 2 617 899 ist ein Verfahren sowie eine Anlage zur Behandlung von Schlämmen bzw. Rückständen von Bohrungen beschrieben, wie sie üblicherweise als Gruben in der Nähe von Bohrplätzen angelegt werden. Das dort offenbarte Verfahren sieht vor, Schlämme in Sammelbehälter zu leiten, um die feste Phase der Schlämme bzw. Rückstände von der flüssigen Phase zu trennen. Dazu werden die Schlämme in den Sammelbehältern über einen langen Zeitraum ruhen gelassen und ggf. ein Fällungsmittel zugemischt (S. 10, Zeilen 33 - 37). Die Sammelbehälter sind rund und weisen ein konisch geformtes Unterteil aus, in dem die Vorrichtung angeordnet ist, um die festen Bestandteile zu sammeln und diese mittels einer Hebevorrichtung nach oben aus dem Sammelbehälter zu fördern (S. 11, Zeilen 21 - 24). Die Art der Wiedergewinnung der pastenförmigen Rückstände bestimmt die Form der Sammelbehälter (S. 11, Zeilen 15 - 20).

In dem US-Dokument 4,457,627 sind Rundtanks offenbart, die der Homogenisierung von Bohrspülung dienen. Im mittleren Teil der Rundtanks sind Quirleinrichtungen vorgesehen, die eine Turbulenz in den Rundtanks erzeugen sollen, um Ablagerungen auf dem ebenen Boden der Tanks zu verhindern.

Die Rundtanks selbst bestehen aus zylindrischen Körpern mit einem ebenen Boden, wobei an zwei sich gegenüberliegenden Seiten die Wände im unteren Bereich der Zylinder abgeschrägt und an den Seiten, an denen die Wände nicht abgeschrägt sind, zwei Leitbleche angeordnet sind, um in Zusammenwirkung mit den abgeschrägten Wänden und dem Quirl eine kontrollierte Zirkulation zu erreichen.

Daher liegt der Erfindung die Aufgabe zugrunde, ein Spülungstanksystem zu entwickeln, bei dem einerseits die vorgenannten Nachteile, wie Absetzen der Feststoffe, hoher Reinigungsaufwand und verminderte Homogenität sowie Verminderung des nutzbaren Tankvolumens der Spülung-, verhindert wird und das andererseits jedoch einfach und leicht zu transportieren ist.

Die Aufgabe wird dadurch gelöst, daß auf Containerschlitten runde Tanks angeordnet sind, deren oberen Teil zylindrisch und deren unterer Teil konisch ausgebildet ist. Durch die Anordnung der Tanks auf Containerschlitten wird vorteilhafterweise erreicht, daß man sie ebenso leicht transportieren kann wie rechteckige Tanks nach dem Stand der Technik. Vorteilhaft bei der Anordnung der runden Tanks ist weiterhin, daß im Bereich des konischen Teils Platz zum Beispiel für Hochdruckleitungen, Verteiler, Pumpen (Zentrifugalpumpen, Ladepumpen, etc.), und Ventile vorhanden ist. Darüber hinaus ist ein weiterer Vorteil, daß die Tanks aus leichterem Stahl von gleicher Materialgüte hergestellt werden können. Die Tanks sind in vorteilhafter Weise selbstreinigend, das heißt, daß weder Schaufeln noch Schläuche sowie kein Personal für Reinigungsarbeiten benötigt wird. Durch derartig ausgebildete Tanks werden die Kosten der Spülung reduziert, da nahezu das gesamte Fassungsvermögen der Spülungstanks genutzt werden kann. Mit der vorteilhaften konstruktiven Gestaltung werden außerdem kurze Aufbau- und Abbauzeiten erreicht.

Die auf dem Containerschlitten angeordneten Tanks sind als Schüttelsiebtank oder als Misch- bzw. Spülungsanmischtank ausgebildet. Vorteil dieser Anordnung ist, das, je nach Bedarf, spezielle Anforderungen erfüllende Tanks mit geringem Aufwand und effizient eingesetzt werden können.

In den Tanks sind Rührwerke angeordnet. Damit wird vorteilhaft eine Homogenisierung der Spülungsflüssigkeit erreicht. Desweiteren wird ein Absetzen von Feststoffen verhindert.

In den Tanks sind Leitbleche angeordnet, die vorteilhaft zur besseren Durchmischung der Spülungsflüssigkeit beitragen.

Die Tanks sind vollständig geschlossen ausgebildet. Vorteilhafterweise wird hiermit z.B. bei einer Ölspülung eine besondere Abdeckung nicht mehr erforderlich.

Mehrere Container werden zu einer Systemeinheit kombiniert, insbesondere gestapelt, angeordnet und deren Leitungen sind direkt miteinander koppelbar ausgebildet. Vorteilhaft wird somit erreicht, das Containerschlitten mit unterschiedlichen Tanks wie Schüttelsiebtanks und Mischtanks platzsparend nebeneinander bzw. übereinander angeordnet werden können, ohne aufwendige Schlauchverbindungen zwischen den Containern installieren zu müssen. An das Spülungstanksystem können dadurch auch weitere spezielle Container angeordnet werden. In derartigen Containern können sich Einrichtungen wie zum Bespiel Feststoffentfernungsequipment, Degasser-Ausrüstung, Motoren der Rührwerke, Strom- und Kontrollaggregate sowie Meßeinrichtungen zur Spülungskontrolle befinden.

Ein Ausführungsbeispiel ist in den Figuren 1 und 2 dargestellt. Die Fig. 1 zeigt die Seitenansicht eines Spülungstanksystems, die Fig. 2 zeigt die Draufsicht eines Spülungstanksystems.

Die Figur 1 zeigt insgesamt mehrere Containermodule mit runden Tanks 5, 6, deren oberer Teil zylindrisch und deren unterer Teil konisch ausgebildet ist. Die runden Tanks sind auf Container-Schlitten 2, 3 angeordnet. Der Schüttelsiebschlitten (Shaker Skid) 2 umfaßt vier Tanks 5 mit einem Durchmesser von 3,0 m, einer Höhe von 3,0 m sowie 12,5 m³ Fassungsvermögen pro Tank. Auf dem Schlitten 3 mit den Saug-/Mischtanks befinden sich insgesamt fünf Tanks, davon vier Tanks 6 mit den gleichen Abmessungen wie die Tanks 5 sowie ein Spülungsanmischtank (Pill Tank) 4 (1,8 m Durchmesser, 2,1 m Höhe, 4 m³ Fassungsvermögen). Das Gesamtvolumen des Spülungstanksystems beträgt 108 m³. In jedem der Tanks 5, 6 ist ein in der Mitte angeordnetes Spülungsrührwerk 1 installiert. In den Tanks 4, 5, 6 sind Leitbleche (nicht dargestellt) zur besseren Durchmischung der Spülungsflüssigkeit angeordnet. Die Leitbleche sind senkrecht, zur Tankachse radial orientiert, angeordnet. Zwischen Leitblech und Tankwandung befinden sich Durchlässe, durch die Teile der Spülungsflüssigkeit strömen kann, sodaß Ablagerungen im Bereich des Übergangs zwischen Leitblech und Tankwandung vermieden werden.

Unter dem konischen Teil der Tanks 4, 5, 6 kann der freie Raum für die Hochdruckleitungen und Verteilungen sowie für Pumpe 7 (Zentrifugalpumpen, Ladepumpen, Ventile, etc.) genutzt werden.

Auf das Spülungstanksystem können weitere Container 12 gestellt werden. In diesen oberen Containern, die an den unteren befestigt werden, befinden sich Solids Removal Equipment (Shale Shaker und Desilter), Degasser-Ausrüstung, Stromverteilung sowie das System für die Kontrolle und Mud Logging der Spülung (Messeinrichtung zur Spülungskontrolle). Die oberen Container können über eine Treppe 13 erreicht werden.

Die Spülungstanks sind untereinander mit 12" Leitungen 8 verbunden, die jeweils am Boden installiert sind. Es können aber auch 10" oder 8" Leitungen eingebaut und verbunden werden. Alle Tanks sind oben vollständig geschlossen, so daß zum Beispiel bei einer Ölspülung eine besondere Abdeckung nicht erforderlich ist. Die abgedeckte Spülrinne 11 führt am Schüttelsieb vorbei in die einzelnen Tanks. In den Rahmen des Container-Schlitten 2, 3 wird eine Ringleitung 9 installiert. Das Spülungstanksystem besteht aus vier Containern, die zum Straßentransport geeignet sind, einschließlich aller Hochdruckleitungen und sonstigem Zubehör.
Die in Figur 2 dargestellten Luken 10 dienen der Inspektion der einzelnen Tanks 4, 5, 6.

## Patentansprüche

1. Spülungstanksystem für die Aufbereitung der Spülung aus Bohrungen, **dadurch gekennzeichnet, daß** auf einem Containerschlitten (2, 3) ein oder mehrere runde Tanks (5, 6, 4) angeordnet sind, deren oberer Teil zylindrisch und deren unterer Teil konisch ausgebildet ist und wobei die Tanks
als Schüttelsiebtank oder als Misch- bzw. Spülungsanmischtank ausgebildet sind.

2. Spülungstanksystem nach Anspruch 1, **dadurch gekennzeichnet, daß** in den Tanks Rührwerke angeordnet sind.

3. Spülungstanksystem nach einem der Ansprüche 1 oder 2, **dadurch gekennzeichnet, daß** in den Tanks Leitbleche angeordnet sind.

4. Spülungstanksystem nach einem der Ansprüche 1 bis 3, **dadurch gekennzeichnet, daß** die Tanks vollständig geschlossen ausgebildet sind.

5. Spülungstanksystem nach einem der Ansprüche 1 bis 4, **dadurch gekennzeichnet, daß** mehrere Container zu einer Systemeinheit kombiniert, insbesondere gestapelt, angeordnet und deren Leitungen (8, 9) direkt miteinander koppelbar ausgebildet sind.

## Claims

1. Sludge tank system for cleaning the sludge from bores, **characterised in that** one or more round tanks (5, 6, 4) are disposed on a container carrier (2, 3), the upper part of which tanks is cylindrical and the lower part of which tanks is conical, and wherein the tanks are configured as a vibrating sieve-type tank or as a mixing tank or sludge mixing tank.

2. Sludge tank system according to claim 1, **characterised in that** agitating mechanisms are disposed in the tanks.

3. Sludge tank system according to one of claims 1 or 2, **characterised in that** baffle plates are disposed in the tanks.

4. Sludge tank system according to one of claims 1 to 3, **characterised in that** the tanks are completely closed.

5. Sludge tank system according to one of claims 1 to 4, **characterised in that** several containers are combined, more especially stacked, to form one system unit, and the pipes (8, 9) thereof are configured to be directly interconnectable.

## Revendications

1. Système de réservoirs de lavage pour le traitement des boues de forage, **caractérisé en ce qu'**un ou plusieurs réservoirs circulaires (5, 6, 4), dont la partie supérieure a une configuration cylindrique et la partie inférieure une configuration conique, sont disposés sur un chariot de conteneurs (2, 3), et les réservoirs étant réalisés en tant que réservoir à tamis vibrants ou en tant que réservoir de mélange ou réservoir de conditionnement des boues.

2. Système de réservoirs de lavage suivant la revendication 1, **caractérisé en ce que** des agitateurs sont disposés dans les réservoirs.

3. Système de réservoirs de lavage suivant l'une des revendications 1 et 2, **caractérisé en ce que** des chicanes sont disposées dans les réservoirs.

4. Système de réservoirs de lavage suivant l'une des revendications 1 à 3, **caractérisé en ce que** les réservoirs ont une configuration totalement fermée.

5. Système de réservoirs de lavage suivant l'une des revendications 1 à 4, **caractérisé en ce que** plusieurs conteneurs sont disposés en étant combinés en une unité systémique, en particulier empilés, et leurs conduites (8, 9) réalisées avec une possibilité d'accouplement mutuel direct.
